# EUROPÄISCHE PATENTSCHRIFT

(11) **EP 1 191 303 B1**
(45) Veröffentlichungstag und Bekanntmachung des Hinweises auf die Patenterteilung: **13.07.2005**
(21) Anmeldenummer: 01121233.9
(22) Anmeldetag: 05.09.2001
(51) Int. Cl.: F41A 23/20, F41A 23/42, F41A 27/24

(54) **Gepanzertes Fahrzeug, insbesondere Kampffahrzeug**
Armoured vehicle, in particular fighting vehicle
Véhicule blindé, en particulier véhicule de combat

(30) Priorität: 20.09.2000 DE 10046480
(43) Veröffentlichungstag der Anmeldung: 27.03.2002
(73) Patentinhaber: Krauss-Maffei Wegmann GmbH & Co. KG, 80997 München (DE)
(72) Erfinder: Grünewald, Jens, Dipl.-Ing., 34131 Kassel (DE); Ewig, Andre, 37235 Hess. Lichtenau (DE)
(74) Vertreter: Feder, Wolf-Dietrich, Dr. Dipl.-Phys.

(56) Entgegenhaltungen:
- EP-A- 0 612 969
- BE-A- 677 226
- DE-C- 122 959
- GB-A- 103 054
- US-A- 4 282 794
- US-A- 4 706 543

## Beschreibung

Die Erfindung betrifft ein gepanzertes Fahrzeug, insbesondere ein Kampffahrzeug mit einer elevierbaren Plattform zur Aufnahme einer Waffe und/oder eines Beobachtungsgerätes.

Militärische Fahrzeuge mit einer Beobachtungseinrichtung sind allgemein bekannt. So ist beispielsweise in EP 0 128 312 A2 eine an einem Fahrzeug, insbesondere Kraftfahrzeug, angeordnete Beobachtungseinrichtung beschrieben mit einem durch eine Öffnung im Fahrzeugdach ausfahrbaren Teleskopmast, an dessen oberem Ende eine Beobachtungsgeräte tragende Plattform schwenkbar angeordnet ist. Der Teleskopmast wird durch eine Stabilisierungseinrichtung, unabhängig von der Stellung des Fahrzeugs, auf die Vertikale ausgerichtet.

In EP 0753 479 A2 ist ein Fahrzeug, insbesondere ein Kampffahrzeug mit einer Hubplattform beschrieben, bei welchem die Hubplattform über scherenartige Teleskoparme mit der Fahrzeugoberseite verbunden ist. Die Aufricht- und Ausfahrbewegung der Teleskoparme zum Anheben der Hubplattform erfolgt über unabhängig voneinander von einer Steuereinrichtung aus ansteuerbare Antriebs- und Hochschwenkvorrichtungen, z.B. Hydraulikzylinder.

Eine weitere Anordnung wird in US 4706543 beschrieben

Mit den bekannten Einrichtungen wird zwar ein relativ großer Hub der Beobachtungseinrichtung bzw. der Plattform erreicht, die Einrichtungen sind aber relativ sperrig und aufwendig und zudem für die Aufnahme von Waffen weniger geeignet.

Der Erfindung liegt die Aufgabe zugrunde, ein gepanzertes Fahrzeug, insbesondere ein Kampffahrzeug mit den eingangs und im Oberbegriff des Patentanspruchs 1 angegebenen Merkmalen so auszugestalten, daß die Plattform sowohl zur Aufnahme einer Waffe als auch zur Aufnahme eines Beobachtungsgerätes und zur Aufnahme von Waffe und Beobachtungsgerät gemeinsam geeignet ist. Dabei sollte die Konstruktion möglichst wenig aufwendig sein und im abgesenkten Zustand der Plattform wenig Platz beanspruchen und die Fahrzeugsilhouette möglichst wenig beeinflussen. Weiterhin sollte die elevierbare Plattform so ausgebildet sein, daß sie flexibel in den Einbaumöglichkeiten ist und an unterschiedlich ausgebildeten Fahrzeugen verwendbar ist.

Die Lösung dieser Aufgabe erfolgt erfindungsgemäß mit den Merkmalen aus dem kennzeichnenden Teil des Patentanspruchs 1. Vorteilhafte Weiterbildungen der Erfindung sind in den abhängigen Ansprüchen beschrieben.

Der Grundgedanke der Erfindung besteht darin, die Halterung für eine Waffe und/oder ein Beobachtungsgerät an der Oberseite einer Schwinge anzuordnen, die um eine horizontale fahrzeugfeste Schwenkachse aus einer hochgeschwenkten Position, in der sich die Waffe und/oder das Beobachtungsgerät in der Arbeitsstellung befinden, in eine abgesenkte Position herabschwenkbar ist, in der sich die Waffe und/oder das Beobachtungsgerät in einer tiefer liegenden Ruheposition befinden. Dabei sind, unabhängig von dieser Schwenkbewegung, in der Arbeitsstellung die Bewegungen der Waffe und/oder des Beobachtungsgerätes in Elevation und Azimut dadurch sichergestellt, daß die Halterung in Azimut schwenkbar ist und die Waffe und/oder das Beobachtungsgerät an der Halterung in Elevation schwenkbar angeordnet sind. Bei entsprechender Anordnung der Plattform ist somit in der Arbeitsstellung ein Wirkbereich Azimut von n x 360° oberhalb der Dachplatte des Fahrzeugs möglich. Bei einer Waffenanlage ergibt sich zusätzlich eine mögliche Waffendepression von -10° (Elevation).

Die Plattform ist sowohl zur Aufnahme von Waffen, beispielsweise zur Bekämpfung von Flugobjekten oder Erdzielen geeignet, als auch zur Aufnahme von Beobachtungsgeräten oder auch einer Radaranlage.

Wie weiter unten an Ausführungsbeispielen näher erläutert, gibt es zwei grundsätzliche Möglichkeiten für die Anordnung der elevierbaren Plattform, indem die Schwenkebene der auf- und abschwenkbaren Schwinge entweder in oder parallel zur vertikalen Längsmittelebene des Fahrzeugs, also zur Fahrtrichtung oder quer zu dieser Längsmittelebene angeordnet sein kann. Hierdurch ist eine hohe Flexibilität in den Anwendungs- und Einbaumöglichkeiten gegeben. Die Variante mit in Fahrtrichtung abgelegter Waffe bzw. abgelegtem Beobachtungsgerät gewährleistet über die waffeneigene Optik auch im herabgeschwenkten und abgelegten Zustand eine Aufklärungsfunktion bei deutlich reduzierter Fahrzeugsilhouette. Die Variante mit quer zur Fahrzeugrichtung abgelegter Waffe bzw. abgelegtem Beobachtungsgerät bildet die kompakteste Anordnung und bietet sich bei Pritschen-Fahrzeugen an. Diese Anordnung erlaubt eine Absenkung von Waffe und/oder Beobachtungsgerät unter die Fahrzeugkontur.

Ein weiterer Vorteil des erfindungsgemäßen Fahrzeugs besteht darin, daß aufgrund der Absenkung der Plattform eine Luft- bzw. Bahnverladung des Fahrzeugs problemlos möglich ist und sich zusätzlich im Fahrbetrieb durch den abgesenkten Schwerpunkt die dynamischen Reaktionen verringern.

Im folgenden werden anhand der beigefügten Zeichnungen Ausführungsbeispiele für ein Fahrzeug nach der Erfindung mit einer elevierbaren Plattform sowie die Ausgestaltung und Funktionsweise der Plattform näher erläutert.

In den Zeichnungen zeigen:
Fig. 1 in einer schematisierten perspektivischen Darstellung eine an einem Fahrzeug angeordnete elevierbare Plattform mit daran angeordneter Waffe und Beobachtungsgerät;
Fig. 2 in einer Darstellung analog Fig. 1 aus einer anderen Richtung die elevierbare Plattform nach Fig. 1;
Fig. 3 in einer stark schematisierten Seitenansicht die Schwinge sowie die Vorrichtung zu ihrer Absenkung der elevierbaren Plattform nach Fig. 1 und 2;
Fig. 4 in perspektivischer Darstellung ein Kampffahrzeug mit einer elevierbaren Plattform, die in Fahrtrichtung absenkbar ist;
Fig. 5 das Fahrzeug nach Fig. 4 in Seitenansicht mit hochgeschwenkter Plattform;
Fig. 6 das Fahrzeug nach Fig. 4 in Seitenansicht mit herabgeschwenkter Plattform;
Fig. 7 in perspektivischer Darstellung eine andere Ausführungsform eines Fahrzeugs mit einer elevierbaren Plattform, die quer zur Fahrtrichtung herabschwenkbar ist;
Fig. 8 das Fahrzeug nach Fig. 7 in Seitenansicht bei hochgeschwenkter Plattform;
Fig. 9 das Fahrzeug nach Fig. 7 in Seitenansicht bei herabgeschwenkter Plattform.

Es wird zunächst anhand der Fig. 1 bis 3 die Konstruktion und Funktion einer an einem Fahrzeug angeordneten elevierbaren Plattform beschrieben. In den Fig. 1 und 2 sind nur einige Teile des Fahrzeugs angedeutet, Fig. 3 dient in erster Linie zur Erläuterung der Funktion der Plattform und des Ablaufs der Schwenkbewegung.

Das Grundelement der elevierbaren Plattform ist eine Schwinge 1, die um eine horizontale Schwenkachse A1 aus einer in Fig. 3 mit H bezeichneten hochgeschwenkten Position in eine in Fig. 3 mit T bezeichnete und gestrichelt dargestellte abgesenkte Position schwenkbar ist. Die horizontale Schwenkachse A1 ist an einem festen Bauelement des Fahrzeugs, im dargestellten Ausführungsbeispiel einem Träger 9, angeordnet. Auf der in der hochgeschwenkten Position horizontal ausgerichteten Oberseite der Schwinge 1 ist eine Halterung 2 um eine Drehachse A2 in Azimut schwenkbar befestigt. Die Halterung 2 dient zur Befestigung einer Waffenanlage 3 und eines Beobachtungsgerätes 4, die an der Halterung 2 um eine Schwenkachse A3 in Elevation schwenkbar angeordnet sind. In den Fig. 1 und 2 befindet sich die Schwinge 1 in der hochgeschwenkten Position, in der sich Waffenanlage 3 und Beobachtungsgerät 4 in der Arbeitsstellung befinden.

Die Antriebsvorrichtung für die Schwenkbewegung der Schwinge 1 besitzt eine durch einen Elektromotor 5.2 antreibbare Schraubspindel 5, die unterhalb der Schwinge 1 in einer vertikalen Ebene angeordnet ist, zu der die horizontale Schwenkachse A1 der Schwinge 1 unter einem rechten Winkel verläuft. Die Spindelmutter 5.1 der Schraubspindel 5 ist über ein erstes Gelenk 6.1, eine Schubstange 7 und ein zweites Gelenk 6.2 mit einem Punkt P (Fig. 3) der Schwinge 1 verbunden, der in einem vorgegebenen Abstand von der Schwenkachse A1 liegt. Befindet sich die Spindelmutter, wie in Fig. 1 mit ausgezogenen Linien dargestellt, am oberen Ende der Schraubspindel 5, so befindet sich die Schwinge 1, abgestützt über die Schubstange 7, in der in Fig. 3 mit H bezeichneten hochgeschwenkten Stellung. Wird die Schraubspindel 5 in der Weise angetrieben, daß die Spindelmutter 5.1 sich abwärts bewegt, so wird die Schwinge 1 abwärts verschwenkt, bis sie in der in Fig. 3 mit strichpunktierten Linien dargestellten abgesenkten Position T ankommt. Zur Führung der Schubstange 7 bei der Abwärtsbewegung dient eine parallel zur Schraubspindel 5 verlaufende, fest mit dem Fahrzeug verbundene Schiene 8, die als Linearführung dient und an der die Spindelmutter 5.1 geführt ist.

Wie den Fig. 1 und 2 zu entnehmen, ist die Schubstange 7 gabelförmig ausgebildet und greift beidseitig an der Schwinge 1 an. Die Schraubspindel 5 weist an ihrem oberen Ende eine Einrichtung 5.3 zum Ansetzen einer Handkurbel auf, so daß das Herabschwenken und Heraufschwenken der Schwinge 1 im Notbetrieb auch manuell durchgeführt werden kann.

In dem in Fig. 1 und 2 dargestellten hochgeschwenkten Zustand liegt die Schwinge 1 auf der Höhe der Dachplatte 10 des angedeuteten Fahrzeugs und wird durch eine Öffnung in dieser Dachplatte in das Fahrzeuginnere eingeschwenkt.

In den Fig. 1 und 2 sind weiterhin einige Teile des Fahrzeugs, wie beispielsweise neben der Dachplatte 10 ein Bedienersitz S, ein Bedienungsgerät B und Winkelspiegel W angedeutet.

Im folgenden wird anhand der Fig. 4 bis 9 beschrieben, wie die anhand der Fig. 1 bis 3 beschriebene Plattform an zwei unterschiedlichen Fahrzeugtypen angeordnet sein kann.

Die Fig. 4 bis 6 zeigen ein Kampffahrzeug F1, dessen an sich bekannter Aufbau im folgenden nicht näher erläutert wird. Auf dem Kampffahrzeug ist eine Ausführungsform der elevierbaren Plattform nach Fig. 1 bis 3 mit einer Waffenanlage 3 und einem Beobachtungsgerät 4 derart angeordnet, daß die vertikale Schwenkebene der Schwinge 1 in der vertikalen Längsmittelebene des Fahrzeugs angeordnet ist. Diese vertikale Längsmittelebene ist in Fig. 4 durch die Pfeile L1 angedeutet. Wie aus Fig. 5 zu ersehen, befindet sich die Waffenanlage und das nicht sichtbare Beobachtungsgerät 4 in der hochgeschwenkten Position der Schwinge 1 in einem Arbeitszustand, in dem es in Azimut um n x 360° und in Elevation schwenkbar ist. Beim Herabschwenken der Schwinge 1 gelangt diese, wie bereits beschrieben, durch die Öffnung 10.1 in der Dachplatte 10 in das Fahrzeuginnere und damit in die abgesenkte Position. Diese Schwenkbewegung der Schwinge 1 nach unten in das Fahrzeug hinein wird durch ein entsprechendes Nachführen der Waffenanlage in Elevation so ausgeglichen, daß in dem in Fig. 6 dargestellten Zustand die Waffenanlage 3 auf der Dachplatte 10 des Fahrzeugs in horizontaler Richtung und in Fahrtrichtung ausgerichtet aufliegt.

Die Fig. 7 bis 9 zeigen ein Fahrzeug F2 eines anderen Typs, das eine Heckpartie mit tiefer liegender Dachplatte 10' aufweist, auf welcher die elevierbare Plattform mit Waffenanlage 3' und Beobachtungsgerät 4' seitlich gegen die vertikale Längsmittelebene L2 des Fahrzeugs versetzt angeordnet ist. Dabei ist die Konstruktion so, daß die vertikale Schwenkebene der Schwinge 1' quer zur vertikalen Längsmittelebene L2 des Fahrzeugs F2 verläuft. Dies bedeutet, daß die Schwinge 1' quer zur Fahrtrichtung aus der hochgeschwenkten Position, wie sie in den Fig. 7 und 8 dargestellt ist, in die abgesenkte Position, wie sie in Fig. 9 dargestellt ist, herabgeschwenkt wird. Beim Herabschwenken gelangt die Schwinge 1' durch die Öffnung 10.1' in der Dachplatte 10' in das Fahrzeuginnere. Vorher wird die Waffenanlage 3' in Azimut um 90° gedreht, so daß sie ebenfalls quer zur Fahrtrichtung liegt, und die Schwenkbewegung der Schwinge 1' wird durch eine entsprechende Bewegung in Elevation so ausgeglichen, daß schließlich der in Fig. 9 dargestellte Endzustand erreicht wird, indem Waffenanlage 3' und Beobachtungsgerät 4' quer zur Fahrtrichtung auf der Dachplatte 10' des Fahrzeugs aufliegen. Wie Fig. 9 zu entnehmen, liegen dann die Waffenanlage 3' und das Beobachtungsgerät 4' unterhalb der Fahrzeugkontur, so daß die Fahrzeugsilhouette durch sie nicht mehr beeinflußt ist.

## Patentansprüche

1. Gepanzertes Fahrzeug, insbesondere Kampffahrzeug mit einer elevierbaren Plattform zur Aufnahme einer Waffe und/oder eines Beobachtungsgerätes, mit einer um eine fahrzeugfeste horizontale Schwenkachse (A1) mit einem vorgegebenen Schwenkwinkel aus einer hochgeschwenkten Position in eine abgesenkte Position und zurück schwenkbare Schwinge (1), **dadurch gekennzeichnet, dass** deren Oberseite in der hochgeschwenkten Position horizontal verläuft und auf der eine Halterung (2) für eine Waffe (3) und/oder ein Beobachtungsgerät (4) in Azimut schwenkbar angeordnet ist und eine Antriebsvorrichtung für die Schwenkbewegung der Schwinge (1), die eine motorisch antreibbare, im Bereich unterhalb der Schwinge (1) angeordnete Schraubspindel (5) aufweist, wobei die Schraubspindel (5) in einer vertikalen Ebene liegt, zu der die horizontale Schwenkachse (A1) der Schwinge (1) unter einem rechten Winkel verläuft und die Spindelmutter (5.1) über ein erstes Gelenk (6.1), eine Schubstange (7) und ein zweites Gelenk (6.2) mit einem Punkt P1 der Schwinge (1) verbunden ist, der in einem vorgegebenen Abstand von der Schwenkachse (A1) liegt und parallel zur Schraubspindel (5) eine fest mit dem Fahrzeug verbundene Linearführung (8) verläuft, an der die Spindelmutter (5.1) und/oder die Schubstange (7) im Bereich ihres mit der Spindelmutter verbundenen Endes geführt ist.

2. Fahrzeug nach Anspruch 1, **dadurch gekennzeichnet, daß** die Schubstange (7) gabelförmig ausgebildet ist und beidseitig an der Schwinge (1) angreift.

3. Fahrzeug nach Anspruch 1 oder 2, **dadurch gekennzeichnet, daß** die Waffe (3) und/oder das Beobachtungsgerät (4) in Elevation schwenkbar an der Halterung (2) angeordnet sind.

4. Fahrzeug nach einem der Ansprüche 1 bis 3, **dadurch gekennzeichnet, daß** die Schraubspindel (5) zusätzlich eine Einrichtung (5.3) zum manuellen Antrieb aufweist.

5. Fahrzeug nach einem der Ansprüche 1 bis 4, **dadurch gekennzeichnet, daß** die vertikale Schwenkebene der Schwinge (1) in der oder parallel zur vertikalen Längsmittelebene (L1) des Fahrzeugs angeordnet ist.

6. Fahrzeug nach einem der Ansprüche 1 bis 4, **dadurch gekennzeichnet, daß** die vertikale Schwenkebene der Schwinge (1') quer zur vertikalen Längsmittelebene (L2) des Fahrzeugs angeordnet ist.

7. Fahrzeug nach Anspruch 5 oder 6, **dadurch gekennzeichnet, daß** die Plattform derart im Bereich einer Öffnung (10.1, 10.1') in der Oberseite des Fahrzeugs angeordnet ist, daß mindestens Teile der Plattform in der abgesenkten Position der Schwinge (1, 1') im Inneren des Fahrzeugs liegen.

8. Fahrzeug nach einem der Ansprüche 5 bis 7, **dadurch gekennzeichnet, daß** die Plattform auf einen tiefer gelegten Teil (10') der Fahrzeugkarosserie angeordnet ist.

9. Fahrzeug nach einem der Ansprüche 7 oder 8, **dadurch gekennzeichnet, daß** die Anordnung der Plattform derart ist, daß im abgesenkten Zustand der Schwinge (1') die Waffe (3') bzw. das Beobachtungsgerägt (4') innerhalb der Fahrzeugkontur liegen.

## Claims

1. Armoured vehicle, in particular a combat vehicle having an elevatable platform for holding a weapon and/or an observation instrument, said vehicle having a rocker (1) which can be pivoted, about a horizontal axis of pivoting (A1) integral with the vehicle, with a predetermined angle of pivoting from a pivoted-up position into a lowered position and back, **characterised in that** the upper side of the rocker extends horizontally when in the pivoted-up position and there is arranged on said rocker, in a manner pivotable in azimuth, a mounting (2) for a weapon (3) and/or an observation instrument (4), and said vehicle has a driving device for the pivoting movement of the rocker (1), which driving device has a screw spindle (5) which can be driven by a motor and is arranged in the region below said rocker (1), said screw spindle (5) lying in a vertical plane, to which the horizontal axis of pivoting (A1) of the rocker (1) extends at a right angle, and the spindle nut (5.1) being connected, via a first joint (6.1), a thrust rod (7) and a second joint (6.2), to a point P1 on the rocker (1), which point lies at a predetermined distance from the axis of pivoting (A1), and there extending, parallel to the screw spindle (5), a linear guide (8) which is fixedly connected to the vehicle and on which the spindle nut (5.1) and/or the thrust rod (7) is/are guided in the region of that end of said thrust rod which is connected to the spindle nut.

2. Vehicle according to claim 1, **characterised in that** the thrust rod (7) is of fork-shaped construction and acts on the rocker (1) on both sides.

3. Vehicle according to claim 1 or 2, **characterised in that** the weapon (3) and/or the observation instrument (4) is/are arranged on the mounting (2) in a manner pivotable in elevation.

4. Vehicle according to one of claims 1 to 3, **characterised in that** the screw spindle (5) additionally has an apparatus (5.3) for manual drive purposes.

5. Vehicle according to one of claims 1 to 4, **characterised in that** the vertical plane of pivoting of the rocker (1) is arranged in, or parallel to, the vertical longitudinal central plane (L1) of the vehicle.

6. Vehicle according to one of claims 1 to 4, **characterised in that** the vertical plane of pivoting of the rocker (1') is arranged transversely to the vertical longitudinal central plane (L2) of the vehicle.

7. Vehicle according to claim 5 or 6, **characterised in that** the platform is arranged in the region of an opening (10.1, 10.1') in the upper side of the vehicle in such a way that at least parts of the platform lie in the interior of the vehicle when the rocker (1, 1') is in the lowered position.

8. Vehicle according to one of claims 5 to 7, **characterised in that** the platform is arranged on a lower-lying part (10') of the vehicle body.

9. Vehicle according to one of claims 7 or 8, **characterised in that** the arrangement of the platform is such that, when the rocker (1') is in the lowered condition, the weapon (3') and/or the observation instrument (4') lies/lie inside the contour of the vehicle.

## Revendications

1. Véhicule blindé, en particulier véhicule de combat, comportant une plate-forme susceptible d'être levée et destinée à recevoir une arme et/ou un appareil d'observation, comportant une bielle (1) susceptible de pivoter autour d'un axe de pivotement horizontal (A1) solidaire du véhicule sous un angle de pivotement prédéterminé à partir d'une position pivotée vers le haut jusque dans une position abaissée et en retour, **caractérisé en ce que** son côté supérieur s'étend horizontalement dans la position pivotée vers le haut, côté sur lequel une monture (2) destinée à une arme (3) et/ou à un appareil d'observation (4) est agencée avec faculté de pivotement azimutal et qui comprend un dispositif d'entraînement pour le mouvement de pivotement de la bielle (4) qui présente une broche filetée (5) motorisée agencée dans la zone au-dessous de la bielle (1), la broche filetée (5) étant située dans un plan vertical par rapport auquel l'axe de pivotement horizontal (A1) de la bielle (1) s'étend à angle droit et l'écrou de broche (5.1) est relié à un point P1 de la bielle (1) via une première articulation (6.1), via une barre de poussée (7) et via une deuxième articulation (6.2), point qui se trouve à une distance prédéterminée de l'axe de pivotement (A1), et un guidage linéaire (8) relié solidairement au véhicule s'étend parallèlement à la broche filetée (5), guidage sur lequel l'écrou de broche (5.1) et/ou la barre de poussée (7) est guidé(e) dans la zone de son extrémité reliée à l'écrou de broche.

2. Véhicule selon la revendication 1, **caractérisé en ce que** la barre de poussée (7) est réalisée en forme de fourche et attaque la bielle (1) de part et d'autre.

3. Véhicule selon l'une ou l'autre des revendications 1 et 2, **caractérisé en ce que** l'arme (3) et/ou l'appareil d'observation (4) en élévation sont agencés avec faculté de pivotement sur la monture (2).

4. Véhicule selon l'une des revendications 1 à 3, **caractérisé en ce que** la broche filetée (5) comprend en supplément un dispositif (5.3) pour l'entraînement manuel.

5. Véhicule selon l'une des revendications 1 à 4, **caractérisé en ce que** le plan de pivotement vertical de la bielle (1) est agencé dans le plan longitudinal médian (L1) du véhicule ou parallèlement à celui-ci.

6. Véhicule selon l'une des revendications 1 à 4, **caractérisé en ce que** le plan de pivotement vertical de la bielle (1') est agencé transversalement au plan longitudinal médian vertical (L2) du véhicule.

7. Véhicule selon l'une ou l'autre des revendications 5 et 6, **caractérisé en ce que** la plate-forme est montée dans la zone d'une ouverture (10.1, 10.1') dans le côté supérieur du véhicule de telle manière que des parties au moins de la plate-forme se trouvent à l'intérieur du véhicule dans la position abaissée de la bielle (1, 1').

8. Véhicule selon l'une des revendications 5 à 7, **caractérisé en ce que** la plate-forme est agencée sur une partie surbaissée (10') de la carrosserie du véhicule.

9. Véhicule selon l'une ou l'autre des revendications 7 et 8, **caractérisé en ce que** l'agencement de la plate-forme est tel que dans l'état abaissé de la bielle (1'), l'arme (3') ou l'appareil d'observation (4') se trouve à l'intérieur du contour du véhicule.
